# EUROPÄISCHE PATENTSCHRIFT

(11) **EP 0 699 824 B1**
(45) Veröffentlichungstag und Bekanntmachung des Hinweises auf die Patenterteilung: **21.01.1998**
(21) Anmeldenummer: 95112351.2
(22) Anmeldetag: 05.08.1995
(51) Int. Cl.: F01D 5/30, F01D 5/02, F04D 29/66

(54) **Einrichtung zur Laufschaufelfixierung und zur Beseitigung von Rotorunwuchten bei axial durchströmten Verdichtern oder Turbinen von Gasturbinentriebwerken**
Device for locking rotor blades and eliminating rotor imbalance in compressors or turbines of gas turbine engines
Dispositif pour le verrouillage d'aubes de rotor et pour l'élimination du déséquilibre du rotor de compresseurs ou turbines de turbines à gaz

(30) Priorität: 29.08.1994 DE 4430636
(43) Veröffentlichungstag der Anmeldung: 06.03.1996
(73) Patentinhaber: MTU MOTOREN- UND TURBINEN-UNION MÜNCHEN GMBH, 80976 München (DE)
(72) Erfinder: Schmidt, Günter, D-85221 Dachau (DE)

(56) Entgegenhaltungen:
- EP-A- 0 068 923
- EP-A- 0 110 744
- DE-A- 1 428 218
- DE-A- 1 551 211
- DE-A- 4 300 773
- GB-A- 2 105 790
- US-A- 3 076 634
- US-A- 3 720 480

## Beschreibung

Die Erfindung bezieht sich auf eine Einrichtung zur Laufschaufelfixierung und zur Beseitigung von Rotorunwuchten bei axial durchströmten Verdichtern oder Turbinen von Gasturbinentriebwerken gemäß Oberbegriff des Patentanspruchs 1. Eine derartige Einrichtung ist aus der DE-PS 4,300,773 bekannt. Der bekannte Fall behandelt die jeweils gleichzeitige axiale Sicherung der Laufschaufeln und von Füllstücken über ein Sicherungsblech, wobei die Füllstücke jeweils radial unterhalb des Sicherungsbleches im Axialspalt zwischen Fußende und Nutgrund axial festgelegt sind. Für jede Axialnut wird ein Füllstück erforderlich, wobei gegebenenfalls ein oder mehrere Füllstücke bedarfsweise in ein Füllstück mit einer spezifisch abgestimmten Wuchtmasse einwechselbar sind.

Der bekannte Fall setzt ein gewisses Einbau-Spiel zwischen gegenseitigen Auflageflächen der Fuß-Nut-Verzahnungen voraus, wodurch sich insbesondere in Kombination mit einer radial äußeren Deckbandverspannung und-Abstützung der Laufschaufeln Probleme bei der Beseitigung von Rotorunwuchten ergeben; diese Probleme am montierten Laufrad resultieren aus am Umfang unterschiedlichen Sitzpositionen der Laufschaufeln. Die aus den örtlich unterschiedlichen bzw. nicht genau definierbaren Schaufelsitzpositionen resultierenden Scheibenunwuchten können selbst durch mehrfache und oft zeitraubende Wuchtvorgänge nicht beherrscht werden.

Schon vorgeschlagene Nietsicherungen für die Laufschaufeln am Laufrad sind ebenfalls mit der zuvor genannten Problematik behaftet. Sie haben ferner den Nachteil eines hohen Montage- und Demontageaufwands. Zudem besteht die Gefahr der örtlichen Beschädigung der Schaufelfüße und der Radscheibe, insbesondere beim Lösen der Vernietung. Auch sind derartige Vernietungen oftmals mit baulichen Veränderungen insbesondere an der Radscheibe bzw. an den Axialnuten verknüpft, woraus wiederum Probleme bezüglich der Bauteilfestigkeit der Radscheibe entstehen können, die am radial äußeren Umfang extrem hoch belastet ist.

Der Erfindung liegt die Aufgabe zugrunde, eine Einrichtung nach der eingangs genannten und bekannten Art anzugeben, die bei montierter Schaufel sicherung einen praktisch spielfreien Sitz der Laufschaufeln an der Radscheibe bei einfacher und montagefreundlichen Bauweise bereitstellt und die zugleich einfachst die Beseitigung möglicher Scheiben-bzw. Rotorunwuchten ermöglicht.

Die gestellte Aufgabe ist mit den Merkmalen des Kennzeichnungsteils des Patentanspruchs 1 erfindungsgemäß gelöst.

Bei der angegebenen Lösung wird jede Laufschaufel spielfrei mit ihren fußseitigen An- bzw. Auflageflächen gegen korrespondierende Auflageflächen der Axialnut im betreffenden Radkranz der Radscheibe gedrückt. Sämtliche Laufschaufeln befinden sich praktisch in einem jeweils gleichförmigen statischen Auflage- und Einbauzustand, so daß eine gegebenenfalls noch an der Scheibe vorhandene Unwucht- bzw. Restunwucht eindeutig definierbar und kompensierbar ist. Sofern eine Scheibenunwucht vorliegt, kann die betreffende spezifisch gewichtlich abgestimmte Wuchtmasse betriebssicher gegenüber dem Sicherungselement in der betreffenden Ausnehmung am Schaufelfuß festgelegt werden. Bei vergleichsweise einfacher Montage- und Demontagemöglichkeit sind die Laufschaufeln und das Sicherungselement in axialer Richtung an der Radscheibe gesichert.

Die radiale Spalthöhe kann zumindest in Richtung auf eine Radkranz-bzw. Scheibenstirnseite so groß bemessen sein, daß die Wuchtmasse zunächst über die eine größere seitliche Spaltöffnung in die Ausnehmung am Schaufelfuß einsetzbar ist und hierauf das Sicherungselement verkeilt wird.

Grundsätzlich kann ferner die keilartige Verklemmung zumindest im Sinne der Merkmale nach Anspruch 2 oder 3 durchgeführt werden. Eine intensive und längs des Schaufelfußes möglichst große und gleichförmige Flächenpressung ist insbesondere gemäß Anspruch 4 erzielbar, wonach der Axialspalt und das Sicherungselement hinsichtlich des sich axial ändernden Spalthöhenverlaufs im wesentlichen keilförmig aufeinander abgestimmt gestaltet sind.

Gemäß Anspruch 5 kann der keilförmige Verlauf aus jeweils einseitiger Fußabschrägung relativ zur achsparallelen Endfläche des Nutgrundes gewonnen werden. Die Axialnut, und damit die Radscheibe brauchen somit nicht hinsichtlich der Durchführung der Erfindung baulich verändert zu werden.

Mit Anspruch 2 und/oder 6 kann das Sicherungselement vergleichsweise gewichtlich leicht gefertigt werden.

Insbesondere über die Blechsicke (Anspruch 7) ergbit sich bei spezifisch geringem Eigengewicht des Sicherungselements eine vergleichsweise einfache Herstellbarkeit und - soweit erforderlich - zugleich ein formsteifer Aufbau.

Gute Stütz- und Halteeigenschaften ergeben sich mit dem Sicherungselement nach Anspruch 7 und 8. Den Stützabschnitten kann eine gewisse elastische Deformation zugeschrieben werden, um eine möglichst axial gleichförmig am Schaufelfuß herrschende Flächenpressung im Hinblick auf Formtoleranzen zu gewährleisten.

Grundsätzlich besteht die Möglichkeit, vorgegebene Bauteiltoleranzen zwischen jeweiligem Fußende und Grund einer Axialnut durch eine vorgegebene Formauswahl an vorrätigen Sicherungselementen auszugleichen.

Anhand der Zeichnungen ist die Erfindung beispielhaft weiter erläutert; es zeigen:
- Fig. 1: einen gemäß Teilausschnitt im Sinne der Schnittlinie II-II der Fig. 2 versetzten Axialschnitt eines radial innen und schaufelseitig außen abgebrochenen Radscheibenabschnitts unter Verdeutlichung einer seitlichen Ansicht des Sicherungselements in axial und radial fester Anordnung im beteffenden axialen Spalt zwichen örtlichem Fußende und Grund einer Axialnut der Radscheibe,
- Fig. 2: einen quermittigen Teilausschnitt der Radscheibe nach Fig. 1 unter örtlich quer und mittig geschnittener Zuordnung des an einer Axialnut verankerten Schaufelfußes, des betreffenden Sicherungselements und eines Wuchtgewichts in der örtlichen Fußausnehmung der Laufschaufel, wobei der axiale Spalt mit örtlich größerer Bauhöhe als in Fig. 1 dargestellt ist,
- Fig. 3: eine im Sinne der Fig. 2 quer und mittig geschnitten dargestellte erste Abwandlung des Sicherungselements und
- Fig. 4: eine im Sinne der Fig. 2 quer und mittig geschnitten dargestellte zweite Abwandlung des Sicherungselements.

Gemäß Fig. 1 und 2 ist jeweils eine Laufschaufel 1 mit ihrem mehrzahnigen Schaufelfuß 2 an einer entsprechend ausgeformten Axialnut 3 am Radkranz 4 eine Radscheibe 5 verankert. Zwischen dem Fußende E, radial innen, und dem Nutgrund G der Axialnut 3 ist ein axialer Spalt S belassen, der hinsichtlich der Einbauhöhe - gemäß Fig. 1 von links nach rechts gesehen- zunehmend gleichförmig etwa keilförmig sich erweiternd ausgebildet ist. Der keilförmig sich erweiternde Verlauf des axialen Spalts S ist im vorliegende Fall z.B. durch den Neigungswinkel α charakterisiert, und zwar zwischen dem scheibenachsparallelen Nutgrund G und dem hierzu abgeschrägten, radial innen liegenden Ende E des Schaufelfußes 2. Das abgeschrägte Ende E des Schaufelfußes 2 kann z.B. durch einen Schrägschliff bereitgestellt werden.

Innerhalb des axialen Spaltes S ist ein über die rechte offene Spaltseite der Axialnut 3 eingeführtes Sicherungselement 6 keilartig verklemmt. Auf diese Weise wird die Laufschaufel 1 spiellos an der Axialnut 3 festgelegt, wobei entlang gegenseitiger Auflagestellen A (Fig.2), zwischen den Fuß- und Nut-Zahnprofilen, ein fester Stützkontakt ausgebildet ist.

Das Sicherungselement 6 überbrückt mit einem radial äußeren Wandabschnitt eine im Schaufelfuß 2 enthaltene, einseitig offen Ausnehmung 7, die zur Aufnahme einer spezifisch gewichtlich abgestimmten Wuchtmasse 8 ausgebildet ist.

Gemäß Fig. 1 und 2 ist das Sicherungselement 6 aus einem zumindest abschnittsweise keilförmig verfomrten Blechstreifen gefertigt. Dieses Sicherungselement kann z.B. durch Stanz- oder Prägeverfahren hergestellt werden. Letzteres gilt insbesondere für die Anfertigung einer Blechsicke 9, die im wesentlichen die benötigte Keilform bereitstellt, so daß der Axialspalt S und das Sicherungselement 6 hinsichtlich des sich einseitig axial ändernden Spalthöheverlaufs im wesentlichen keilförmig aufeinander abgestimmt gestaltet sind.

Im Beispiel der Fig. 1 und 2 sitzt das Sicherungselement 6 mit seitlich geradwandigen Abschnitten am Nutgrund G auf. Von den geradwandigen Abschnitten ausgehend, ist das Sicherungselement 6 zur Blechsicke 9 verformt, so daß - gemäß Fig. 2 - ein gegenüber dem Nutgrund G teilweise einseitig offener, etwa trapezförmiger Querschnitt ausgebildet ist, der auf die örtlich vorhandene Endkontur der Axialnut 3 am axialen Spalt S abgestimmt gestaltet ist.

Gemäß Fig. 1 kann das Sicherungselement 6 an beidseitigen Endbereichen des axialen Spalts S Stützabschnitte St aufweisen. Die Stützabschnitte St, zwischen denen sich die Blechsicke 9 erstreckt, können von gegenüber den geradwandigen Abschnitten abgewinkelt umgebogenen Blechabschnitten bereitgestellt werden. Ferner enthält das Sicherungselement 6 endseitig axial offene Trennfugen oder -spalte, so daß seitlich außen axial von den Stützabschnitten St vorstehende Endteile E1,E2 laschenartig radial umbiegbar sind, um das Sicherungselement 6 und die betreffende Laufschaufel 1 über den Schaufelfuß 2 axial an der Radscheibe 5 zu sichern.

Auch ohne die genannten Stützabschnitte St ist die Erfindung durchführbar, nämlich in Kombination der keilförmigen Sicke 9 mit den laschenartig umbiegbaren Endteilen E1,E2.

Fig. 3 und 4 verkörpern in Relation zur jeweiligen Axialnut-Konturvorgabe am axialen Spalt S abgewandelte, hier z.B. über dem Umfang in sich geschlossene Hohlprofilarten für Sicherungselemente 6' bzw. 6''. Gemäß Fig. 3 weist das Sicherungselement 6' eine auf die radial innere Axialnutkontur abgerundet abgestimmte Kontur auf.

In Fig. 4 ist die in sich geschlossene Hohlprofilkontur des Sicherungselements 6" z.B., von oben nach unten gesehen, sich keilförmig verjüngend auf die radial innere Axialnutkontur am Spalt S abgestimmt gestaltet.

In Abwandlung der Fig. 1 bis 4 können gemäß der Erfindung bei den Sicherungselementen zumindest zur Bereitstellung der jeweiligen Keilform am axialen Spalt S, Vollprofile verwendet werden, die z.B. durch Walz-, Schmiede- oder Pressverfahren hergestellt sind.

## Patentansprüche

1. Einrichtung zur Laufschaufelfixierung und zur Beseitigung von Rotorunwuchten bei axial durchströmten Verdichtern oder Turbinen von Gasturbinentriebwerken, bei der die Laufschaufeln (1) mit zahnartig profilierten Schaufelfüßen (2) an korrespondierend ausgeformten Axialnuten (3) einer Radscheibe (5) verankert sind, wobei jeweils zwischen einem Schaufelfußende und dem Grund einer Axialnut (3) ein axialer Spalt (S) belassen ist, in dem ein Sicherungselement (6) angeordnet ist, das an beiden aus dem Spalt herausragenden Enden (E1,E2) einander entgegengerichtet gegen Stirnflächen der Radscheibe (5) und eines Schaufelfußes (2) umgebogen ist, dadurch gekennzeichnet, daß jedes Sicherungselement (6) in einem Axialspalt (S) zwischen dem Nutgrund (G) und dem Schaufelfuß keilartig verklemmt ist und dabei eine Ausnehmung (7) überbrückt, die im Schaufelfuß (2) zur Aufnahme einer Wuchtmasse (8) ausgebildet ist.

2. Einrichtung nach Anspruch 1, dadurch gekennzeichnet, daß das Sicherungselement (6) abschnittsweise mit in einer axialen Richtung sich fortlaufend vergrößerndem Bauteilquerschnitt keilförmig gestaltet ist.

3. Einrichtung nach Anspruch 1 oder 2, dadurch gekennzeichnet, daß der Axialspalt (S) mit sich in der einen axialen Richtung fortlaufend vergrößernder Bauhöhe von relativ zueinander geneigten Endflächen eines Schaufelfußes (2) und des Nutgrundes (G) keilförmig ausgebildet ist.

4. Einrichtung nach einem oder mehreren der Ansprüche 1 bis 3, dadurch gekennzeichnet, daß der Axialspalt (S) und das Sicherungselement (6) hinsichtlich des sich einseitig axial ändernden Spalthöhenverlaufs im wesentlichen keilförmig aufeinander abgestimmt gestaltet sind.

5. Einrichtung nach Anspruch 3, dadurch gekennzeichnet, daß der keilförmige Verlauf des Axialspaltes (S) jeweils zwischen einer achs- parallelen Endfläche am Nutgrund (G) und der relativ dazu abgeschrägten Endfläche (E) eines Schaufelfußes (2) ausgebildet ist.

6. Einrichtung nach einem oder mehreren der Ansprüche 1 bis 5, dadurch gekennzeichnet, daß das Sicherungselement (6) aus einem abschnittsweise keilförmig verformten Blechstreifen gefertigt ist.

7. Einrichtung nach Anspruch 6, dadurch gekennzeichnet, daß das Sicherungselement (6) im wesentlichen durch eine Blechsicke (9) keilförmig gestaltet ist, die, von geradwandigen Abschnitten ausgehend, in Richtung auf ein Schaufelfußende (E) keilförmig ausgeformt ist, wobei das Sicherungselement (6) mit den geradwandigen Abschnitten am Nutgrunde aufsitzt.

8. Einrichtung nach Anspruch 6 oder 7, dadurch gekennzeichnet, daß das Sicherungselement (6) an beidseitigen Endbereichen des Axialspalts (S) in Abstimmung auf die örtlich unterschiedliche Einbauhöhe abgewinkelt umgebogene Stützabschnitte (St) für den Schaufelfuß (2) aufweist, an die sich die über Trennspalte laschenartig umbiegbaren Enden (E1,E2) des Sicherungselements (6) anschließen.

9. Einrichtung nach einem oder mehreren der Ansprüche 1 bis 6, dadurch gekennzeichnet, daß das Sicherungselement (6,6',6'') hinsichtlich des jeweils größeren Teils der Längen-Erstreckung im axialen Spalt (S) als Hohl- oder Vollprofil auf die örtlich vorgegebene Kontur der Axialnut (3) am axialen Spalt (S) abgestimmt gestaltet ist.

## Claims

1. Device for rotor-blade fixing and for eliminating rotor balance errors in axial-flow compressors or turbines of gas-turbine driving mechanisms, in which, by means of blade feet (2) which are shaped in a tooth-like manner, the moving blades (1) are anchored on correspondingly formed axial grooves (3) of a wheel disc (5), with an axial gap (S) being left in each case between a blade-foot end and the base of an axial groove (3), in which axial gap is arranged a retaining element (6), the two ends (E1, E2) of which, which ends protrude from the gap, are bent away from each other against faces of the wheel disc (5) and of a blade foot (2), characterised in that each retaining element (6) is jammed in a wedge-like manner in an axial gap (S) between the groove base (G) and the blade foot and in this connection bridges a recess (7), which is formed in the blade foot (2) in order to receive a balancing mass (8).

2. Device according to claim 1, characterised in that the retaining element (6) is shaped in stages so as to be wedge-shaped with a component cross-section which increases continuously in an axial direction.

3. Device according to claim 1 or 2, characterised in that the axial gap (S) is formed in a wedge-shaped manner, with overall height increasing continuously in the one axial direction, by end faces of a blade foot (2) and of the groove base (G) that are inclined relative to each other.

4. Device according to one or more of the claims 1 to 3, characterised in that the axial gap (S) and the retaining element (6) are shaped in such a way that, with regard to the course of the gap height, which changes axially to one side, they are coordinated with each other in a substantially wedge-shaped manner.

5. Device according to claim 3, characterised in that the wedge-shaped course of the axial gap (S) is formed in each case between an end face at the groove base (G) that is parallel to the axis and the end face (E) of a blade foot (2) that is sloped relative thereto.

6. Device according to one or more of the claims 1 to 5, characterised in that the retaining element (6) is produced from a sheet-metal strip which is deformed in stages in a wedge-shaped manner.

7. Device according to claim 6, characterised in that the retaining element (6) is substantially shaped in a wedge-shaped manner by a sheet-metal bead (9), which, starting from straight-walled sections, is formed out in a wedge-shaped manner in the direction of a blade-foot end (E), with the straight-walled sections of the retaining element (6) resting on the groove base.

8. Device according to claim 6 or 7, characterised in that at end regions of the axial gap (S) on both sides, in coordination with the locally different assembly height, the retaining element (6) has supporting sections (St) for the blade foot (2), which supporting sections are bent round so as to be angled and to which are joined the ends (El, E2) of the retaining element (6), which ends can be bent over separation gaps in a clip-like manner.

9. Device according to one or more of the claims 1 to 6, characterised in that the retaining element (6, 6', 6"), with regard to the respectively larger portion of the longitudinal extent in the axial gap (S), is shaped as a hollow profile or solid profile coordinated with the locally predetermined contour of the axial groove (3) at the axial gap (S).

## Revendications

1. Installation pour bloquer les aubes et pour éliminer les balourds de rotor dans les compresseurs ou turbines à flux axial de turbines à gaz,
selon lequel les aubes (1) sont accrochées par des talons (2) profilés en forme de dent dans des rainures axiales (3), évidés de manière correspondante dans le disque de rotor (5), et chaque fois entre une extrémité de talon et le fond de la rainure axiale (3), on laisse un intervalle axial (S) recevant un élément de blocage (6) qui est replié aux deux extrémités (E1, E2) dépassant de l'intervalle, vers les faces frontales opposées du disque de rotor (5) et d'un pied de rotor (2),
caractérisée en ce que
chaque élément de blocage (6) est coincé dans un intervalle axial (S) entre le fond (G) de la rainure et le talon de l'aube, à la manière d'un coin et déborde ainsi d'une cavité (7) réalisée dans le talon (2) de l'aube pour recevoir une masse d'équilibrage (8).

2. Installation selon la revendication 1,
caractérisée en ce que
l'élément de blocage (6) est en forme de coin, dont la section va en s'augmentant dans la direction axiale.

3. Installation selon les revendications 1 et 2,
caractérisée en ce que
l'intervalle axial (S) est réalisé avec une hauteur de construction, augmentant en continu dans sa direction axiale par rapport à des surfaces d'extrémité inclinées l'une vers l'autre d'un pied de rotor (2) et le fond de la rainure (G) est réalisé en forme de coin.

4. Installation selon une ou plusieurs des revendications 1 à 3,
caractérisée en ce que
l'intervalle axial (S) et l'élément de blocage (6) sont formés essentiellement en forme de coin, formes adaptées l'une à l'autre pour le tracé en hauteur de l'intervalle qui varie axialement d'un côté.

5. Installation selon la revendication 3,
caractérisée en ce que
le tracé en forme de coin de l'intervalle axial (S) est réalisé chaque fois entre une surface d'extrémité d'axe parallèle au fond (G) de la rainure et la surface d'extrémité (E), en biais par rapport à celle-ci et appartenant à un talon (2).

6. Installation selon l'une ou plusieurs des revendications 1 à 5,
caractérisée en ce que
l'élément de blocage (6) est réalisé à partir d'une bande de tôle mise en forme de coin par segments.

7. Installation selon la revendication 6,
caractérisée en ce que
l'élément de blocage (6) est réalisé principalement avec une forme de coin par une moulure (9) qui, partant des segments de la paroi extérieure, est formée en coin en direction d'une extrémité de talon (E), l'élément de blocage (6) s'appuyant avec les segments de paroi droite contre le fond de la rainure.

8. Installation selon les revendications 6 ou 7,
caractérisée en ce que
l'élément de blocage (6) est muni dans la zone d'extrémité des deux côtés de l'intervalle axial (S), en concordance avec la hauteur de montage localement indispensable, et présentant des segments d'appui (St) pour le talon (2) de l'aube, qui se poursuivent chacun par des extrémités repliées en forme de patte grâce à des intervalles de séparation (E1, E2) pour l'élément de blocage (6).

9. Installation selon une ou plusieurs des revendications 1 à 6,
caractérisée en ce que
l'élément de blocage (6, 6', 6'') présente pour la plus grande partie respective de l'extension longitudinale dans l'intervalle axial (S), comme profil creux ou comme profil plein pour le contour localement prédéterminé de la rainure axiale (3) en fonction du jeu axial (S).
